# EUROPÄISCHE PATENTSCHRIFT

(11) **EP 1 013 884 B1**
(45) Veröffentlichungstag und Bekanntmachung des Hinweises auf die Patenterteilung: **27.07.2005**
(21) Anmeldenummer: 99811187.6
(22) Anmeldetag: 21.12.1999
(51) Int. Cl.: F01D 5/22, F01D 5/18

(54) **Turbinenschaufel mit aktiv gekühltem Deckbandelememt**
Turbine blade with actively cooled head platform
Aube de turbine avec plateforme refroidie

(30) Priorität: 24.12.1998 DE 19860245; 24.12.1998 DE 19860244
(43) Veröffentlichungstag der Anmeldung: 28.06.2000
(73) Patentinhaber: ALSTOM Technology Ltd, 5400 Baden (CH)
(72) Erfinder: Beeck, Alexander Dr., 79790 Küssaberg (DE); El-Nashar, Ibrahim Dr., 8302 Kloten (CH); Von Arx, Beat, 4632 Trimbach (CH); Weigand, Bernhard, 79787 Lauchringen (DE)

(56) Entgegenhaltungen:
- EP-B- 0 357 984
- DE-A- 19 601 818
- GB-A- 1 605 335
- US-A- 3 527 544
- US-A- 3 816 022
- US-A- 5 003 766
- US-A- 5 122 033
- US-A- 5 306 401
- US-A- 5 399 065
- PATENT ABSTRACTS OF JAPAN vol. 007, no. 128 (M-220), 3. Juni 1983 (1983-06-03) & JP 58 047104 A (KOGYO GIJUTSUIN;OTHERS: 0J), 18. März 1983 (1983-03-18)

## Beschreibung

### TECHNISCHES GEBIET

Die vorliegende Erfindung bezieht sich auf das Gebiet der Gasturbinen. Sie betrifft eine luftgekühlte Turbinenschaufel, welche an der Schaufelspitze ein sich senkrecht zur Schaufellängsachse erstreckendes Deckbandelement aufweist, wobei das Deckbandelement zum Zwecke der Kühlung von einer Mehrzahl von Kühlbohrungen durchzogen ist, welche eingangsseitig mit wenigstens einem durch die Turbinenschaufel zur Schaufelspitze verlaufenden Kühlluftkanal in Verbindung stehen und ausgangsseitig in den die Turbinenschaufel umgebenden Aussenraum münden.

Gattungsgemässe Turbinenschaufeln sind aus DE 198 13 173 oder aus US 5,785,496 bekannt.

### STAND DER TECHNIK

Moderne Gasturbinen arbeiten bei extrem hohen Temperaturen. Dies erfordert eine intensive Kühlung der Turbinenschaufeln. Eine besondere Schwierigkeit besteht darin, die exponierten Bereiche der Schaufeln zuverlässig zu kühlen. Einer dieser Bereiche sind das Deckband bzw. die Deckbandelemente der Schaufel. Eine Möglichkeit der Kühlung der Deckbandelemente ist in der eingangs genannten Druckschrift DE 198 13 173 beschrieben worden. Dort wird vorgeschlagen (siehe die dortigen Fig. 3 und 4), die Deckbandelemente durch eine Reihe paralleler Kühlbohrungen zu kühlen, die sich von der (zentralen) Laufschaufel durch das Deckbandelement hindurch zur äusseren Kante des Deckbandelementes erstrekken und dort in den Aussenraum münden.

Eine weitere Möglichkeit zur Deckbandkühlung offenbart GB 1605335. Eine Anzahl paralleler Kühlbohrungen erstreckt sich in Rotationsrichtung durch das Deckbandelement und mündet in einer seitlichen Vertiefung. Das jeweils benachbarte Deckbandelement speist mit seinen Kühlbohrungen ebenfalls den durch die Vertiefung gebildeten Hohlraum und schliesst diesen gleichzeitig ab. Über weitere Kühlbohrungen gelangt die Kühlluft aus dem Hohlraum in den Aussenraum am oberen Rand des Deckbandes.

Die veröffentlichte japanische Patentanmeldung JP 58047104 offenbart eine Deckbandkühlung, die sich dadurch auszeichnet, dass die aus einem zentralen Kühlluftkanal der Schaufel den Deckbandelementen zugeführte Kühlluft über unterschiedliche Kühlluftpfade aufgeteilt wird, welche an unterschiedlichen Stellen des Deckbandes in den Aussenraum münden.

Diese bekannten Lösungen haben allerdings die folgenden Nachteile:
- Stossen zwei Deckbandelemente benachbarter Schaufeln seitlich aneinander (wie dies z.B. aus Fig. 3 der US-A-5,482,435 zu ersehen ist), werden die Mündungen der Kühlbohrungen zumindest teilweise verschlossen und das Deckbandelement wird im Betrieb überhitzt.
- Die bekannte Deckbandkühlung ändert wegen der seitlich angeordneten Mündungen nicht die Ueberströmbedingungen über das Deckband, das heisst, Druck und Temperatur auf der Oberseite des Deckbandes bleiben gleich. Dies wird auch nicht dadurch geändert, dass - wie in der US-A-5,460,486 vorgeschlagen - gewisse Kühlbohrungen auf der Unterseite des Deckbandelementes münden.
- Die Kühlwirkung beruht hautpsächlich auf der durch Vermischung der austretenden Kühlluft mit dem Heissgas abgesenkten Mischtemperatur in der Deckbandumgebung. Es werden in den Kühlbohrungen keine Massnahmen getroffen, um den Wärmeübergang zwischen der Kühlluft und dem Deckbandelement zu intensivieren.

### DARSTELLUNG DER ERFINDUNG

Es ist daher Aufgabe der Erfindung, eine Turbinenschaufel mit luftgekühltem Deckbandelement zu schaffen, bei welcher die genannten Nachteile auf einfache Weise vermieden werden, indem die Kühlluftbohrungen so in den Aussenraum münden, dass die exponierten Regionen des Deckbandes zuverlässig mit der Kühlluft beaufschlagt und zusätzlich gekühlt werden.

Die Aufgabe wird durch die Gesamtheit der Merkmale des Anspruchs 1 gelöst. Vorteilhafte Ausführungsformen geben die abhängigen Ansprüche wieder.

Der Grundgedanke der Erfindung besteht darin, in den Seitenkanten der Deckbandelemente Ausnehmungen anzuordnen, in die die Kühlbohrungen münden. Die Ausnehmungen gegenüberliegender Deckbandelemente bilden dabei einen Spalt. Beim Austritt in den Spalt teilt sich die Kühlluft in zwei Teilströme auf. Ein Teil strömt zur Oberseite hin und speist eine Kavität zwischen den beabstandeten Dichtrippen. Der andere Teil strömt zur Deckbandunterseite und mischt sich dort mit den Heissgasen unter Einstellung einer Mischtemperatur, die die thermische Belastung in diesem Bereich verringert. Durch die Spaltgeometrie wird das Verhältnis der nach oben und unten abströmenden Teilmengen beeinflusst.

In einer zweckmässigen Ergänzung der Erfindung wird vorgeschlagen, in den Kühlbohrungen Mittel zur Verbesserung des Wärmeübergangs zwischen Kühlluft und Deckbandelement vorzusehen.

Die Mittel zur Verbesserung des Wärmeübergangs an den Bohrungswänden können Rauhigkeiten, Rippen und/oder Turbulatoren umfassen. In an sich bekannter Weise können die Bohrungen mittels des sogenannten "STEM drilling"-Prozesses erstellt werden. Insbesondere durch das "STEM drilling", das beispielsweise in der US-A-5,306,401 im Zusammenhang mit der Herstellung von Kühllöchern in Turbinenschaufeln beschrieben worden ist, lassen sich einfach und zuverlässig Kühlbohrungen mit verbesserten Wärmeübergangseigenschaften erzeugen.

Eine bessere Ausnutzung der Kühlluft kann weiterhin erreicht werden, wenn gemäss einer anderen bevorzugten Ausführungsform der Erfindung in den Kühlbohrungen jeweils eine Drosselstelle zur Begrenzung des Kühlluftmassenstromes vorgesehen ist, und die Drosselstellen jeweils an der Eingangsseite der Kühlbohrungen angeordnet sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: Draufsicht zweier Deckbandelemente mit zur Seitenkante hin austretenden Kühlbohrungen
- Fig. 2: Teilschnittdarstellung eines Deckbandelementes gemäss Fig. 6 in einer Ausführungsform mit sich diffusorartig erweiternden Kühlbohrungen
- Fig. 3: Seitenansicht eines Deckbandelementes gemäss Fig. 1 mit Kühlbohrungen von kreisförmigem Querschnitt
- Fig. 4: Seitenansicht eines Deckbandelementes gemäss Fig. 1 mit Kühlbohrungen von ovalem Querschnitt

### WEGE ZUR AUSFÜHRUNG DER ERFINDUNG

In Fig. 1 ist in der Draufsicht eine bevorzugte Ausführungsform einer Turbinenschaufel nach der Erfindung dargestellt. Die Turbinenschaufel 10 umfasst das eigentliche Schaufelprofil 23 und ein quer dazu an der Schaufelspitze angeordnetes Deckbandelement 11, welches zusammen mit den Deckbandelementen der anderen (nicht gezeigten) Schaufeln ein durchgehendes, mechanisch stabilisierendes Deckband ergibt. Das Schaufelprofil 23 ist im Inneren teilweise hohl und von einem oder mehreren Kühlluftkanälen 18 durchzogen, die Kühlluft vom Schaufelfuss bis in die Schaufelspitze leiten. Das Deckbandelement 11 hat auf seiner Oberseite 22 zwei parallel in Bewegungsrichtung der Schaufelspitze verlaufende Dichtrippen 12 und 13, die zusammen mit der gegenüberliegenden Gehäusewand 20 der Gasturbine eine durch Spalte mit der Umgebung verbundene Kavität 21 bilden.
Im Inneren des Deckbandelementes 11 verlaufen zwischen und im wesentlichen parallel zu den Rippen 12, 13 mehrere Kühlbohrungen 17 von der Mitte ausgehend nach aussen. Die Kühlbohrungen 17 stehen eingangsseitig mit dem Kühlluftkanal 18 in Verbindung und werden von diesem mit Kühlluft versorgt. Wie aus Fig. 1 entnehmen kann, erstrecken sich die Kühlbohrungen 17 nicht ganz bis zum seitlichen Ende bzw. Rand des Deckbandelementes 11, sondern münden jeweils von der Seite her in eine längliche, auf der Oberseite 22 in das Deckbandelement 11 eingelassen Vertiefung 15. Es ist denkbar, die Kühlbohrungen 17 leicht schräg und von einer Parallelität untereinander abweichend verlaufen zu lassen, wenn es zur Optimierung der Kühlung über die gesamte Fläche des Deckbandelementes 11 nötig ist.

Die Kühlbohrungen 17 in der gezeigten Kühlungsanordnung werden vorzugsweise mit dem sogenannten "STEM drilling"-Verfahren hergestellt, das in der US 5,306,401 in allen Einzelheiten beschrieben ist. Dadurch ist es (durch Veränderung des Vorschubs) möglich, die Oberfläche der Kühlbohrungen 17 mit Rauhigkeiten, Rippen oder Turbulatoren auszurüsten. Dies führt zu einer deutlich effizienteren Kühlung, weil die Form der Kühlbohrung optimiert werden kann. Weiterhin ist es vorteilhaft, die Kühlbohrungen 17, vorzugsweise eingangsseitig, d.h. im Bereich der Kühlluftversorgung am Profil 23, jeweils mit einer Drosselstelle 19 auszustatten. Dadurch wird es möglich, den Kühlluftmassenstrom gezielt zu begrenzen und eine deutlich effizientere Kühlung zu erhalten.

Die Ausführungsform gemäss Fig. 2 unterscheidet sich von jener gemäss Fig. 1 darin, dass die Kühlbohrungen 17 ab der Drosselstelle 19, welche jeweils an der Eingangsseite jeder Kühlbohrung angeordnet ist, als Diffusor 16a oder diffusorähnlich ausgebildet sind.
Nach einer weiteren Ausführungsform - dargestellt in Fig.4 - weisen die Kühlbohrungen eine ovale Konfiguration auf. Dies erhöht, wie die Ausrüstung mit inneren Rauhigkeiten oder die diffusorartige Erweiterung, die zur Wärmeübertragung zur Verfügung stehende wirksame Oberfläche.
Die Kühlbohrungen 17 können darüber hinaus oder alternativ andere Konfigurationen aufweisen als die oben beschriebenen. Als solche sind beispielsweise regelmässig oder unregelmässig gehaltene Vertiefungen oder Wellungen denkbar.

Zur Vermeidung der Nachteile des Standes der Technik sind die Seitenkanten 25 der Deckbandelemente 11 aber so ausgeführt, dass benachbarte Elemente 11 nur bereichsweise in Kontakt stehen, der Bereich der austretenden Kühlbohrungen aber demgegenüber in einer Vertiefung zurückgenommen ist. Zwischen den benachbarten Elementen bilden die gegenüberliegenden Vertiefungen 15 Spalte 26, in die die Kühlluft eintritt.
Diese Ausführung verhindert zuverlässig ein Verschliessen der Mündungen durch benachbarte Deckbandelemente. Sie gewährleistet, dass die Kühlluft immer durch die Kühlbohrungen 17 hindurchtreten kann, auch wenn zwei benachbarte Deckbandelemente 11 in mechanischem Kontakt stehen.
Die aus beiden benachbarten Elementen 11 in den Spalt 26 eintretende Kühlluft teilt sich in zwei Teilströme auf. Ein Teilstrom strömt nach oben und führt zu einem Aufblasen der Kavität 21 oberhalb des Deckbandes und trägt damit zu einer Verkleinerung des eindringenden Massenstromes an Heissgas 24 bei, während der andere Teilstrom auf die Unterseite des Deckbandes gelangt und sich dort mit den Heissgasen mischt. Die sich einstellende Mischtemperatur verringert die thermische Belastung in diesem Bereich.
Durch die konstruktive Gestaltung des Spaltes kann das Mengenverhältnis der beiden Teilströme beeinflusst werden. So können Ober- und Unterseite eine unterschiedliche Spaltweite aufweisen oder die Begrenzungswände geneigt oder strömungstechnisch unterschiedlich ausgebildet sein.

### BEZUGSZEICHENLISTE

- 10: Turbinenschaufel
- 11: Deckbandelement
- 12,13: Dichtrippen
- 15: Vertiefung
- 17: Kühlbohrung
- 18: Kühlluftkanal
- 19: Drosselstelle
- 20: Gehäusewand
- 21: Kavität
- 22: Oberseite (Deckbandelement)
- 23: Schaufelprofil
- 24: Heissgas
- 25: Seitenkante des Deckbandelements
- 26: Spalt zwischen den Deckbandelementen

## Patentansprüche

1. Luftgekühlte Turbinenschaufel (10), welche an der Schaufelspitze ein sich senkrecht zur Schaufellängsachse erstreckendes Deckbandelement (11) aufweist, wobei das Deckbandelement (11) zwecks Kühlung von einer Mehrzahl von Kühlbohrungen (17) durchzogen ist, welche eingangsseitig mit wenigstens einem durch die Turbinenschaufel (10) zur Schaufelspitze verlaufenden Kühlkanal (18) in Verbindung stehen, und ausgangsseitig in den die Turbinenschaufel (10) umgebenden Aussenraum münden, wobei die Kühlbohrungen (17) in dem Deckbandelement (11) zumindest annähernd parallel zur Bewegungsrichtung der Schaufel (10) von innen nach aussen verlaufen und jeweils vor dem äusseren Rand (25) des Deckbandelements (11) in eine zum Aussenraum hin offene Oberflächenvertiefung (15) münden, die zum Aussenraum hin offene Vertiefung (15) an der Seitenkante (25) des Deckbandelements (11) angeordnet ist, auf der Oberseite (22) des Deckbandelements (11) mindestens zwei parallel zur Bewegungsrichtung der Schaufel verlaufende, voneinander beabstandete Dichtrippen (12,13) vorgesehen sind, welche im Zusammenwirken mit der gegenüberliegenden Gehäusewand (20) der Gasturbine eine Kavität (21) bilden, die Kühlbohrungen (17) in einen von gegenüberliegenden Vertiefungen (15) gebildeten Spalt (26) münden, und zumindest ein Teilstrom der dort austretenden Kühlluft in die Kavität (21) einströmt, **dadurch gekennzeichnet, dass** das Mengenverhältnis der aus dem Spalt (26) in Richtung Deckbandoberseite und Deckbandunterseite austretenden Teilströme durch die Spaltgeometrie gesteuert wird.

2. Turbinenschaufel nach Anspruch 1, **dadurch gekennzeichnet, dass** Ober- und Unterseite eine unterschiedliche Spaltweite aufweisen.

3. Turbinenschaufel nach Anspruch 1, **dadurch gekennzeichnet, dass** in den Kühlbohrungen (17) Mittel zur Verbesserung des Wärmeübergangs zwischen Kühlluft und Deckbandelement (11) vorgesehen sind.

4. Turbinenschaufel nach Anspruch 3, **dadurch gekennzeichnet, dass** die Mittel zur Verbesserung des Wärmeübergangs an den Bohrungswänden (17) Rauhigkeiten, Rippen und/oder Turbulatoren umfassen.

5. Turbinenschaufel nach Anspruch 4, **dadurch gekennzeichnet, dass** die Kühlbohrungen (17) mittels des sogenannten "STEM drilling"-Prozesses hergestellt sind.

6. Turbinenschaufel nach Anspruch 1, **dadurch gekennzeichnet, dass** in den Kühlbohrungen (17) jeweils eine Drosselstelle (19) zur Begrenzung des Kühlluftmassenstromes vorgesehen ist.

7. Turbinenschaufel nach Anspruch 6, **dadurch gekennzeichnet, dass** die Drosselstellen (19) jeweils an der Eingangsseite der Kühlbohrungen (17) angeordnet sind.

8. Turbinenschaufel nach Anspruch 1, **dadurch gekennzeichnet, dass** die Kühlbohrungen (17) einen ovalen Querschnitt besitzen.

9. Turbinenschaufel nach Anspruch 1, **dadurch gekennzeichnet, dass** die Kühlbohrungen (17) in Strömungsrichtung einen Diffusor bilden oder diffusorähnlich ausgebildet sind.

## Claims

1. Air-cooled turbine blade (10) which has a shroud band element (11), extending perpendicularly to the blade longitudinal axis, at the blade tip, a plurality of cooling bores (17) passing through the shroud band element (11) for cooling purposes and being connected on the inlet side to at least one cooling passage (18) which runs through the turbine blade (10) to the blade tip and opening on the outlet side into the exterior space surrounding the turbine blade (10), the cooling bores (17) running from inside to outside in the shroud band element (11) at least approximately parallel to the direction of movement of the blade (10) and opening in each case in front of the outer margin (25) of the shroud band element (11) into a surface recess (15) which is open towards the exterior space, the recess (15) open towards the exterior space being arranged on the side edge (25) of the shroud band element (11), at least two spaced-apart sealing ribs (12, 13) running parallel to the direction of movement of the blade being provided on the top side (22) of the shroud band element (11), these sealing ribs (12, 13) forming a cavity (21) in interaction with the opposite casing wall (20) of the gas turbine, the cooling bores (17) opening into a gap (26) formed by opposite recesses (15), and at least one partial flow of the cooling air which discharges there flowing into the cavity (21), **characterized in that** the quantitative proportion of the partial flows discharging from the gap (26) in the direction of the top side and underside of the shroud band is controlled by the gap geometry.

2. Turbine blade according to Claim 1, **characterized in that** the top side and underside have different gap widths.

3. Turbine blade according to Claim 1, **characterized in that** means for improving the heat transfer between cooling air and shroud band element (11) are provided in the cooling bores (17).

4. Turbine blade according to Claim 3, **characterized in that** the means for improving the heat transfer at the bore walls (17) comprise surface irregularities, ribs and/or turbulators.

5. Turbine blade according to Claim 4, **characterized in that** the cooling bores (17) are produced by means of the "STEM drilling" process.

6. Turbine blade according to Claim 1, **characterized in that** a choke point (19) for limiting the cooling-air mass flow is provided in each case in the cooling bores (17).

7. Turbine blade according to Claim 6, **characterized in that** the choke points (19) are arranged in each case at the inlet side of the cooling bores (17).

8. Turbine blade according to Claim 1, **characterized in that** the cooling bores (17) have an oval cross section.

9. Turbine blade according to Claim 1, **characterized in that** the cooling bores (17) form a diffuser or are of diffuser-like design in the flow direction.

## Revendications

1. Aube de turbine refroidie à l'air (10), qui présente à la tête de l'aube un élément de plateforme (11) s'étendant perpendiculairement à l'axe longitudinal de l'aube, dans laquelle l'élément de plateforme (11) est parcouru par une pluralité de passages de refroidissement (17) pour son refroidissement, qui sont en communication du côté de l'entrée avec au moins un canal de refroidissement (18) s'étendant à travers l'aube de turbine (10) jusqu'à la tête de l'aube, et qui débouchent du côté de la sortie dans une chambre extérieure entourant l'aube de turbine (10), dans laquelle les passages de refroidissement (17) s'étendent de l'intérieur vers l'extérieur dans l'élément de plateforme (11) au moins approximativement parallèlement à la direction de mouvement de l'aube (10) et débouchent chacun avant le bord extérieur (25) de l'élément de plateforme (11) dans un enfoncement de surface (15) ouvert vers la chambre extérieure, l'enfoncement (15) ouvert vers la chambre extérieure étant disposé sur le côté latéral (25) de l'élément de plateforme (11), il est prévu sur la face supérieure (22) de l'élément de plateforme (11) au moins deux nervures d'étanchéité (12, 13) espacées l'une de l'autre et s'étendant parallèlement à la direction de mouvement de l'aube, qui forment une cavité (21) en coopération avec la paroi opposée (20) de l'enceinte de la turbine à gaz, les passages de refroidissement (17) débouchent dans une fente (26) formée par des enfoncements (15) opposés, et au moins un courant partiel de l'air de refroidissement sortant ici pénètre dans la cavité (21), **caractérisée en ce que** le rapport des débits des courants partiels sortant hors de la fente (26) en direction de la face supérieure de la plateforme et de la face inférieure de la plateforme est commandé par la géométrie de la fente.

2. Aube de turbine selon la revendication 1, **caractérisée en ce que** la face supérieure et la face inférieure présentent une largeur de fente différente.

3. Aube de turbine selon la revendication 1, **caractérisée en ce qu'**il est prévu dans les passages de refroidissement (17) des moyens pour améliorer le transfert de chaleur entre l'air de refroidissement et l'élément de plateforme (11).

4. Aube de turbine selon la revendication 3, **caractérisée en ce que** les moyens pour améliorer le transfert de chaleur comprennent des aspérités, des nervures et/ou des chicanes sur les parois des passages (17).

5. Aube de turbine selon la revendication 4, **caractérisée en ce que** les passages de refroidissement (17) sont réalisés par le procédé dit de "STEM drilling" [perçage par usinage électrolytique].

6. Aube de turbine selon la revendication 1, **caractérisée en ce qu'**il est prévu dans les passages de refroidissement (17) chaque fois un point d'étranglement (19) pour limiter le débit massique d'air de refroidissement.

7. Aube de turbine selon la revendication 6, **caractérisée en ce que** les points d'étranglement (19) sont chaque fois disposés du côté de l'entrée des passages de refroidissement (17).

8. Aube de turbine selon la revendication 1, **caractérisée en ce que** les passages de refroidissement (17) présentent une section transversale ovale.

9. Aube de turbine selon la revendication 1, **caractérisée en ce que** les passages de refroidissement (17) forment un diffuseur ou ont une forme de diffuseur dans le sens de l'écoulement.
